# FASCICULE DE BREVET EUROPEEN

(11) **EP 1 340 206 B1**
(45) Date de publication et mention de la délivrance du brevet: **29.06.2005**
(21) Numéro de dépôt: 00988897.5
(22) Date de dépôt: 07.12.2000
(51) Int. Cl.: G08B 25/01, G08B 6/00, G08B 21/00

(54) **SYSTEME D'ALERTE A DECLENCHEMENTS MULTIPLES PAR EMETTEURS ET RECEPTEUR-VIBREUR PORTABLE**
WARNSYSTEM MIT SENDERGESTEUERTER MEHRFACHAUSLÖSUNG UND TRAGBAREM EMPFÄNGER-VIBRATOR
MULTIPLE-TRIGGERING ALARM SYSTEM BY TRANSMITTERS AND PORTABLE RECEIVER-BUZZER

(43) Date de publication de la demande: 03.09.2003
(73) Titulaire: Bellone, Raymond, 60260 Lamorlaye (FR); Bellone, Alexia, 60260 Lamorlaye (FR)
(72) Inventeur: Bellone, Raymond, 60260 Lamorlaye (FR); Bellone, Alexia, 60260 Lamorlaye (FR)
(74) Mandataire: Michelet, Alain
(86) Numéro de dépôt international: PCT/FR2000/003434
(87) Numéro de publication internationale: WO 2002/047045

(56) Documents cités:
- EP-A- 0 196 371
- EP-A- 1 074 957
- WO-A-94/22118
- US-A- 4 421 953
- US-A- 6 094 140
- US-A- 6 118 979

## Description

La présente invention concerne un dispositif émetteur-récepteur-vibreur qui grace à un signal codé émis par l'un ou l'autre des émetteurs (central, détecteur de présence, prise téléphone, porte d'entrée), met en action le moteur-vibreur incorporé dans le boîtier récepteur-vibreur portable ainsi qu'une DEL située à l'extérieur du boîtier récepteur-vibreur portable permettant, en cas de besoin, d'urgence ou de danger, d'alerter discrètement et à distance toute personne équipée d'un récepteur-vibreur portable.

Actuellement les dispositifs existants sont sonores - ce qui peut être gênant dans certaines situations ou certains lieux - ou visuels (point luminescent), ce qui limite considérablement les déplacements et demande une attention soutenue, voire de tous les instants.

Le dispositif selon l'invention permet de remédier à ces inconvénients. En effet, ce dispositif selon l'invention comporte un boîtier émetteur central, un boîtier détecteur de présence, un boîtier prise téléphone, un boîtier porte d'entrée, (fonctionnant sur une alimentation 220 VAC 50/60 Hz et, si besoin, sur batterie) ainsi qu'un ou plusieurs boîtiers récepteurs-vibreurs portables.

Dans le boîtier émetteur central se trouve une batterie (avec diode bicolore électroluminescente - DEL - signalant l'état de la charge de la batterie) permettant, en cas de coupure de l'alimentation secteur, un fonctionnement du système pendant plusieurs heures ; un chargeur pour charger la batterie de l'émetteur central et du récepteur-vibreur portable. Dans ce boîtier émetteur central se trouve également un émetteur pouvant envoyer un signal par ondes codées (programmable par un codeur avec switch) permettant d'activer ou désactiver le ou les détecteurs de présence ; un émetteur central d'une portée et d'une fréquence maximales en conformité avec la loi déclenchant le moteur- vibreur situé dans le boîtier récepteur-vibreur portable ainsi qu'une DEL (de couleur rouge) située à l'extérieur du boîtier récepteur-vibreur portable.

Le boîtier émetteur central a quatre possibilités d'utilisation :
La première se fait manuellement par un bouton poussoir " alarme " permettant de déclencher le signal émis par l'émetteur central vers le récepteur-vibreur portable qui met en action son moteur-vibreur, une DEL rouge située sur le boîtier récepteur-vibreur portable ainsi qu'une signalisation par DEL située sur le boîtier émetteur central indiquant que l'ordre provenant du bouton poussoir " alarme " a été correctement émis et enregistré par le récepteur ; cette signalisation reste active tant que l'on n'agit pas sur le bouton poussoir " acquittement " placé sur le côté du boîtier émetteur central.
La seconde se fait par une horloge qui permet, selon programmation, de déclencher le signal de l'émetteur central vers le récepteur-vibreur portable qui met en action son moteur-vibreur ainsi que la DEL rouge située à l'extérieur du boîtier récepteur-vibreur portable. Possibilité de programmer plusieurs cycles par jour à heures différentes et sur une période de huit jours.
Cette horloge se synchronise automatiquement dès qu'elle se trouve dans un rayon d'émission des signaux radio DCF 77.
La troisième se fait par un détecteur vocal/sons (voix, pleurs, bruits) avec micro et potentiomètre de réglage de la sensibilité et de la fréquence, permettant de déclencher le signal de l'émetteur central vers le récepteur situé dans le boîtier récepteur-vibreur portable qui met en action son moteur-vibreur ainsi que la DEL rouge située à l'extérieur du boîtier récepteur-vibreur portable.
La quatrième permet, grace à un bouton poussoir (lumineux = actif), d'activer ou de désactiver à distance le ou les détecteurs de présence (malveillante).

À l'extérieur du boîtier émetteur central se trouve un inverseur manuel (curseur) permettant de commuter l'ordre provenant de l'horloge ou l'ordre provenant du détecteur vocal/sons, ou de connecter et déconnecter les deux.

Sur le boîtier émetteur central se trouve un logement avec deux contacts dorés et détrompage pour recevoir le récepteur-vibreur portable et charger sa batterie, une antenne, une sortie secteur avec cordon et protection, une DEL verte pour présence secteur, un potentiomètre pour réglage du détecteur vocal/sons, une diode DEL bicolore signalant l'état de charge de la batterie du récepteur-vibreur portable (rouge = déchargée / vert = chargée).

Dans le boîtier émetteur détecteur de présence se trouve une batterie permettant, en cas de coupure de l'alimentation secteur, un fonctionnement du système pendant plusieurs heures.

Dans le boîtier émetteur détecteur de présence se trouve la logique de la détection de présence, un récepteur recevant un signal par ondes codées du l'émetteur central permettant d'activer ou de désactiver le système de détection de présence ainsi qu'un émetteur qui, dès sa mise en action par l'impulsion provenant du détecteur de présence, émet un signal par ondes codées (programmable par un codeur par switch - d'une portée et d'une fréquence maximales en conformité avec la loi) vers le récepteur, déclenchant le moteur-vibreur situé dans le boîtier récepteur-vibreur portable ainsi que les trois DEL (rouge, jaune et verte) situées à l'extérieur de ce boîtier récepteur-vibreur portable.

À l'extérieur du boîtier émetteur détecteur de présence se trouve la partie extérieure du système détecteur de présence, une antenne, une sortie secteur, une lampe qui est mise en action par le détecteur de présence dès qu'il y a détection de présence, une DEL rouge signalant l'activation du système de détection de présence ainsi qu'une DEL verte pour présence secteur.

Dans le boîtier émetteur prise téléphone se trouve une batterie permettant, en cas de coupure de l'alimentation secteur, un fonctionnement du système pendant plusieurs heures.

Dans le boîtier émetteur prise téléphone se trouve également un émetteur permettant, dès que l'impulsion de la sonnerie du téléphone est activée, d'envoyer un signal par ondes codées (programmable par un codeur par switch - d'une portée et d'une fréquence maximales en conformité avec la loi) vers le récepteur, déclenchant le moteur-vibreur situé dans le boîtier récepteur-vibreur portable ainsi qu'une DEL (de couleur verte) située à l'extérieur de ce boîtier récepteur-vibreur portable.

À l'extérieur du boîtier émetteur prise téléphone se trouve une antenne, une sortie secteur, une prise gigogne mâle et femelle ainsi qu'une DEL verte pour présence secteur.

Dans le boîtier émetteur porte d'entrée se trouve une batterie permettant, en cas de coupure de l'alimentation secteur, un fonctionnement du système pendant plusieurs heures.

Dans ce boîtier porte d'entrée se trouve également un émetteur pouvant, dès sa mise en action par simple pression sur le bouton poussoir situé sur la partie extérieure de ce boîtier, envoyer un signal par ondes codées (programmable par un codeur par switch - d'une portée et d'une fréquence maximales en conformité avec la loi) vers le récepteur situé dans le boîtier récepteur-vibreur portable, déclenchant le moteur-vibreur ainsi qu'une DEL (de couleur jaune) située à l'extérieur de ce boîtier récepteur-vibreur portable.

À l'extérieur du boîtier émetteur porte d'entrée se trouve un bouton poussoir, une antenne, une sortie secteur ainsi qu'une DEL verte pour présence secteur.

Le dispositif selon l'invention comporte également un boîtier récepteur-vibreur portable à l'intérieur duquel se trouve un récepteur (avec son décodeur et son switch codé avec les switchs des différents émetteurs) permettant de recevoir de l'un ou l'autre des émetteurs un signal codé d'une fréquence et d'une portée maximum en conformité avec la loi, un moteur-vibreur, une batterie alimentant le système, une antenne.

À l'extérieur du boîtier récepteur-vibreur portable se trouve deux contacts dorés permettant d'effectuer la charge de la batterie du récepteur, une montre, trois DEL signalant la provenance de l'émission de l'onde codée (les trois = émetteur détecteur de présence, rouge = émetteur central, verte = émetteur prise téléphone, jaune = émetteur porte d'entrée).

Les dessins annexés illustrent l'invention.
La figure 1 représente la vue de face du boîtier émetteur central de l'invention.
La figure 2 représente la vue de droite du boîtier émetteur central de l'invention.
La figure 3 représente la vue de dessus du boîtier émetteur central de l'invention.
La figure 4 représente la vue de face du boîtier récepteur-vibreur portable de l'invention.
La figure 5 représente la vue de gauche du boîtier récepteur-vibreur de l'invention.
La figure 6 représente en coupe la vue de face du boîtier récepteur-vibreur portable de l'invention.
La figure 7 représente la vue de face du boîtier émetteur détecteur de présence.
La figure 8 représente la vue de face du boîtier émetteur prise téléphone.
La figure 9 représente la vue de face du boîtier émetteur porte d'entrée.

En référence à ces dessins, sur la face du boîtier émetteur central l'invention représenté en figure 1, se trouve une horloge programmable (1), un bouton poussoir " alarme " (2) et son témoin électroluminescent DEL (3), le micro du détecteur vocal/sons (4) et son potentiomètre (10) pour réglage du micro, un inverseur (5) pour commuter l'horloge (1) et le détecteur vocal/sons (4), un bouton poussoir (lumineux = actif) (14) pour activer ou désactiver le ou les détecteurs de présence, une diode DEL (6) électroluminescente bicolore témoin de la charge de la batterie du récepteur-vibreur portable, une diode DEL (7) bicolore (vert = chargée / rouge = déchargée) pour signaler l'état de charge de la batterie des émetteurs (détecteur de présence et émetteur central, une diode secteur (8) DEL de couleur verte, une antenne (12).

Sur le côté du boîtier de l'émetteur central de l'invention représenté en figure 2, se trouve un logement (11) avec deux contacts dorés et détrompage permettant d'effectuer la charge de la batterie du récepteur-vibreur, un bouton poussoir "acquittement" (9) de la DEL (3) témoin du bouton poussoir alarme (2).

Sur la face arrière de l'émetteur central de l'invention représenté en figure 3, se trouve une sortie secteur (15) avec cordon secteur et protection.

En référence à ces dessins, sur la partie extérieure du récepteur-vibreur portable de l'invention représenté en figure 4 se trouve une montre (18), trois DEL (17) de couleurs différentes selon l'origine de l'émission de l'onde codée (émetteur central, détecteur de présence, prise téléphone, porte d'entrée).

En référence à ces dessins, sur la partie extérieure du boîtier récepteur-vibreur portable de l'invention représenté en figure 5 se trouve les trois DEL (17) de couleurs différentes selon l'origine de l'émission de l'onde codée, deux contacts dorés (19) permettant d'effectuer la charge de la batterie du récepteur-vibreur portable dans le logement (11) situé sur l'émetteur central.

En référence à ces dessins, dans le boîtier récepteur-vibreur portable de l'invention représenté en figure 6 se trouve un récepteur (20), un moteur-vibreur (21), une batterie (22) permettant d'alimenter l'ensemble du système.

En référence à ces dessins, sur la face du boîtier émetteur détecteur de présence de l'invention représenté en figure 7 se trouve le système détecteur de présence (24), une antenne (25), une sortie secteur (26), une DEL verte (27) pour présence secteur, une lampe (28) mise en action dès qu'une présence a été détectée, une DEL (29) rouge signalant la mise en action du détecteur de présence.

En référence à ces dessins, sur la face du boîtier émetteur prise téléphone de l'invention représenté en figure 8 se trouve une prise gigogne mâle (31) et femelle (35), une antenne (32), une sortie secteur (33), une DEL verte (34) pour présence secteur.

En référence à ces dessins, sur le boîtier émetteur porte d'entrée de l'invention représenté en figure 9 se trouve un bouton poussoir (37), une antenne (38), une sortie secteur (39), une DEL (40) verte pour présence secteur.

Selon le mode de réalisation :

Le boîtier émetteur central représenté en figure 1 comporte une partie plane ou l'on trouve en bas à droite un bouton poussoir " alarme " (2) avec, juste au dessus, une diode DEL (3) électroluminescent signalant que l'ordre provenant du bouton poussoir " alarme " a été effectivement émis et correctement enregistré par le récepteur situé dans le boîtier récepteur-vibreur portable ; au-dessus se trouve un inverseur (5) permettant de mettre en action soit l'horloge (1), soit le détecteur vocal/sons (4) ou de connecter simultanément les deux ; au-dessus se trouve la diode DEL (6) électroluminescente bicolore témoin de la charge de la batterie (22) du récepteur-vibreur portable ; en bas à gauche se trouve le micro (4) du détecteur vocal/ sons avec, à droite, son potentiomètre (10) pour réglage de la fréquence et de l'intensité ; au centre et à mis hauteur se trouve un bouton poussoir (lumineux = actif) (14) permettant d'activer ou de désactiver le ou les détecteurs de présence, à gauche se trouve une diode DEL (7) bicolore témoignant de la charge de la batterie des émetteurs (émetteur central et émetteur détecteur de présence) permettant, en cas de coupure de l'alimentation secteur, un fonctionnement du système pendant plusieurs heures.

À l'arrière de la partie plane du boîtier émetteur central représenté en figure 1, se trouve une partie inclinée, en forme de pupitre avec à gauche une horloge programmable (1), à droite une diode DEL (8) secteur de couleur verte.

Sur le côté droit et à l'arrière du boîtier émetteur central représenté en figure 2 se trouve un logement (11) et deux contacts dorés et détrompage permettant de recevoir le boîtier récepteur-vibreur portable représenté en figure 4 et de charger sa batterie (22) - le système de détrompage permet d'éviter une inversion de polarité dans la charge de la batterie -.

Sur le côté droit et à l'avant du boîtier émetteur central représenté en figure 2 se trouve le bouton poussoir " acquittement " (9) désactivant la diode DEL (3) témoignant de l'ordre émis par le bouton poussoir " alarme " (2).

À l'arrière du boîtier émetteur central représenté en figure 3 se trouve, sur le côté droit, une sortie secteur (15) avec cordon secteur et protection.

Selon le mode de réalisation :

Sur le boîtier récepteur-vibreur portable représenté en figure 4 se trouve une montre (18), trois DEL (17) de couleurs différentes selon l'origine de l'émission.

Sur le boîtier récepteur-vibreur représenté en figure 5 se trouve deux contacts dorés (19) permettant de charger la batterie (22) du récepteur-vibreur portable, trois DEL (17) de couleurs différentes selon l'origine de l'émission.

Dans le boîtier récepteur-vibreur portable représenté en figure 6 se trouve un récepteur (20) avec son décodeur et son switch, un moteur-vibreur (21), une batterie (22) alimentant le fonctionnement de l'ensemble.

Selon le mode de réalisation :

Sur le du boîtier émetteur détecteur de présence représenté en figure 7 se trouve le système détecteur de présence (24). À sa partie supérieure se trouve une antenne (25), une DEL (27) verte pour présence secteur. Sur le côté droit se trouve une sortie secteur (26), une lampe (28) activée par le détecteur de présence dès qu'il y a détection de présence, une diode DEL (29) signalant la mise en fonction du système de détection de présence.

Selon le mode de réalisation :

Sur le boîtier émetteur prise téléphone représenté en figure 8 se trouve une prise gigogne mâle (31) et femelle (35). À sa partie supérieure se trouve une antenne (32), une DEL (34) verte pour présence secteur. Sur le côté gauche se trouve une sortie secteur (33).

Selon le mode de réalisation :

Sur le boîtier émetteur porte d'entrée représenté en figure 9 se trouve un bouton poussoir (37), une DEL (40) verte pour présence secteur. À sa partie supérieur se trouve une antenne (3 8) et sur le côté gauche une sortie secteur(39).

À titre d'exemple non limitatif, le boîtier de l'émetteur central en ABS sera de forme pupitre, il aura des dimensions de l'ordre de 175 mm pour la largeur, 125 mm pour la longueur et 70 mm pour la hauteur.

À titre d'exemple non limitatif, le boîtier récepteur-vibreur portable en ABS sera de forme plane la plus petite possible, il aura des dimensions de l'ordre de 35 mm x 35 mm et 12 mm d'épaisseur.

À titre d'exemple non limitatif, le boîtier récepteur-vibreur portable sera monté sur un bracelet ou en fera partie intégrante ; il se placera au poignet, au bras ou à la cheville. Il se présentera également sous forme de boîtier qui se fixera par une attache à une ceinture de pantalon, une poche de chemise, de blouse ou de veste.

À titre d'exemple non limitatif le boîtier en ABS de l'émetteur détecteur de présence (23), de l'émetteur prise téléphone (30) et de l'émetteur porte d'entrée (36), auront des dimensions de l'ordre de 100 mm pour la longueur, 40 mm pour la largeur et de 30 mm pour l'épaisseur.

À titre d'exemple non limitatif, l'émetteur porte d'entrée (36) sera adapté aux interphones, vidéophones ou tout autre système.

À titre d'exemple non limitatif, la qualité et la portée de l'émission de de l'onde codée émise entre les émetteurs (13 - 23 - 30 - 36) et le récepteur (20) situé dans le récepteur-vibreur portable (16) sera, en fonction de la surface à couvrir, améliorée par une ou plusieurs antennes relais.

À titre d'exemple non limitatif, une DEL déterminant les limites de réception se trouvera sur le boîtier récepteur-vibreur portable:

## Revendications

1. Dispositif émetteur-récepteur-vibreur permettant, en cas de besoin, d'urgence ou de danger, d'alerter discrètement et à distance une ou plusieurs personnes ; comportant un boîtier émetteur central (13), un boîtier émetteur détecteur de présence (23), un boîtier émetteur prise téléphone (30), un boîtier émetteur porte d'entrée (36) et un boîtier récepteur-vibreur portable (16) **caractérisé en ce** qui concerne le boîtier émetteur central (13) par un bouton poussoir " alarme " (2) permettant de déclencher manuellement le signal codé émis par l'émetteur central (13) vers le récepteur (20) qui met en action le moteur-vibreur (21) situé dans le boîtier récepteur-vibreur portable (16), une ou les trois DEL (17), et une diode DEL (3) situé sur le boîtier émetteur central (13) signalant que l'ordre codé provenant du bouton poussoir " alarme " (2) a été correctement émis par l'émetteur central (13) et effectivement enregistré par le récepteur (21) situé dans le récepteur-vibreur portable (16) ; un logement (11) permettant au boîtier récepteur-vibreur portable (16) de se connecter et déconnecter par deux contacts dorés avec le boîtier émetteur central (13) dans le but de charger la batterie (22) situé du récepteur-vibreur portable (16); un bouton poussoir (14) permettant d'activer ou de désactiver à distance le système de détection de présence (24) avec, pour signaler sa mise en fonction, sa DEL rouge (29) et; une lampe (28) mise en action par le détecteur de présence dès qu'une présence est détectée, un émetteur activant le détecteur de présence.

2. Dispositif selon la revendication 1 **caractérisé en ce** qui concerne le boîtier émetteur central (13) par une horloge programmable (1) permettant, sur une période de huit jours, de programmer plusieurs cycles par jour et de déclencher le signal codé de l'émetteur central (13) vers le récepteur (20) mettant en action le moteur-vibreur (21) situé dans le boîtier recepteur portable (16), un micro (4) avec détecteur vocal/sons permettant de détecter selon la fréquence et l'intensité (préalablement réglées) voix, pleurs et bruits, puis de déclencher le signal codé de l'émetteur central (13) vers le récepteur (20) mettant en action le moteur-vibreur (21) du récepteur-vibreur portable (16).

3. Dispositif selon la revendication 1 **caractérisé en ce** qui concerne le boîtier émetteur central (13) par un bouton poussoir inverseur (5) permettant de connecter ou déconnecter simultanément l'horloge (1) et le détecteur vocal/sons (4), ou de commuter l'ordre provenant de l'horloge (1) ou l'ordre provenant du détecteur vocal/sons (4), un bouton poussoir (lumineux = actif) (14) permettant d'activer ou de désactiver le ou les détecteurs de présence (24) avec leur diode DEL (29) signalant la mise en action du système de détection.

4. Dispositif selon la revendication 1 **caractérisé en ce** qui concerne le boîtier émetteur central (13) par une diode électroluminescente DEL bicolore (6) signalant l'état de charge de la batterie (22) (rouge = déchargée / vert = chargée) située dans le boîtier récepteur-vibreur portable (16), une diode secteur DEL (8) verte.

5. Dispositif selon la revendication 1 **caractérisé en ce** qui concerne le boîtier émetteur central (13) par une diode DEL (7) bicolore signalant la charge de la batterie des émetteurs (émetteur central et émetteur détecteur présence).

6. Dispositif selon la revendication 1 **caractérisé en ce** qui concerne le boîtier émetteur central (13) par un bouton poussoir " acquittement " (9) désactivant la diode DEL (3) témoin du bouton poussoir " alarme " (2).

7. Dispositif selon la revendication 1 **caractérisé en ce** qui concerne le boîtier émetteur central (13) par une sortie secteur (15) avec cordon secteur et protection, un logement (11) avec deux contacts dorés permettant de charger la batterie (22) située dans le boîtier récepteur-vibreur portable (16), et détrompage évitant une inversion de polarité dans la charge de la batterie (22).

8. Dispositif selon la revendication 1 **caractérisé en ce** qui concerne le boîtier récepteur-vibreur portable (16) avec son récepteur (20), son décodeur et switch, son moteur-vibreur (21), sa montre (18) par deux contacts dorés (19) permettant de charger la batterie (22) du récepteur-vibreur portable (16) alimentant l'ensemble du système.

9. Dispositif selon la revendication 1 **caractérisé en ce** qui concerne le boîtier émetteur détection de présence (23), son détecteur de présence (24), son antenne (25), sa diode DEL (27) présence secteur, sa sortie secteur (26), sa lampe (28), sa diode DEL rouge (29), le boîtier prise téléphone (30), sa prise gigogne mâle (31) et femelle (35), son antenne (32), sa diode DEL (34) présence secteur, sa sortie secteur (33), le boîtier porte d'entrée (36), son bouton poussoir (37), son antenne (38), sa DEL (40) présence secteur, sa sortie secteur (39) par la possibilité d'émettre une onde codée vers le récepteur (20) déclanchant le moteur-vibreur (21) situé dans le boîtier récepteur-vibreur portable (16) et l'une des trois diodes DEL (17) de couleurs différentes en fonction de l'émetteur ayant émis l'onde codée, ou mettant en action les trois DEL (17) si l'émission de l'onde codée vient de l'émetteur détecteur de présence.

10. Dispositif selon la revendication 1 **caractérisé en ce** qui concerne le récepteur-vibreur portable (16) (porté - selon le système - au poignet, au bras, à la cheville, à la ceinture ou à la poche d'une chemise ou d'une veste) et les émetteurs (13 - 23 - 30 - 36) par leurs multiples fonctions : détection vocale / sons (4), horloge progammable (1), bouton poussoir " alarme " (2), détection de présence (24), prise téléphone (31/35), porte d'entrée (37), leur permettant d'être utilisé et/ou de porter assistance à toute personne, et plus particulièrement aux personnes âgées, aux handicapés, aux malades, aux malentendants et aux sourds, aux non-voyants, mais aussi pour la surveillance des nourrissons et des bébés et, d'une façon générale, pour prévenir en cas de besoin, d'urgence ou de danger, toute personne équipé d'un récepteur-vibreur portanle (16).

## Patentansprüche

1. Sende-Empfangs-Vibrations-Vorrichtung, die es im Bedarfs-, Not-oder Gefahrenfall ermöglicht, diskret und über die Ferne eine oder mehrere Personen zu warnen; umfassend ein zentrales Sendergehäuse (13), ein Sendergehäuse zur Anwesenheitserfassung (23), ein Sendergehäuse für einen Telefonanschluss (30), ein Sendergehäuse für eine Eingangstür (36) und ein tragbares Empfangs-Vibrations-Gehöuse (16), **dadurch gekennzeichnet, dass** es das zentrale Sendergehäuse (13) durch einen "Alarm"-Druckknopf (2) ermöglicht, manuell das codierte Signal auszulösen, das vom zentralen Sender (13) zum Empfänger (20) entsendet wurde, das den Motor-Vibrator (21) in Betrieb setzt, der sich in dem tragbaren Empfänger-Vibrator-Gehäuse (16) befindet, dass eine oder die drei DEL (17) und eine DEL-Diode (3), die sich an dem zentralen Sendergehäuse (13) befindet, anzeigen, dass der vom "Alarm"-Druckknopf (2) kommende codierte Befehl vom zentralen Sender (13) richtig entsendet und tatsächlich vom Empfänger (21), der sich in dem tragbaren Empfänger-Vibrator-Gehäuse (16) befindet, aufgezeichnet wurde; dass es eine Aufnahme (11) dem tragbaren Empfänger-Vibrator-Gehäuse (16) ermöglicht, sich durch zwei Goldkontakte an das zentrale Sendergehäuse (13) anzuschließen und sich von diesem zu lösen, um die Batterie (22), die sich in dem tragbaren Vibrator-Empfänger (16) befindet, aufzuladen; dass es ein Druckknopf (14) ermöglicht, über die Ferne das Anwesenheitserfassungssystem (24) zu aktivieren oder deaktivieren, und zwar zur Anzeige von dessen Inbetriebsetzung über seine rote DEL (29) und eine Lampe (28), die vom Anwesenheitsdetektor in Betrieb gesetzt wird, sobald eine Anwesenheit erfasst wurde, und dass ein Sender den Anwesenheitsdetektor aktiviert.

2. Vorrichtung nach Anspruch 1, **dadurch gekennzeichnet, dass** das zentrale Sendergehäuse (13) eine programmierbare Zeitschaltuhr (1) umfasst, die es ermöglicht, über einen Zeitraum von acht Tagen mehrere Zyklen pro Tag zu programmieren und das codierte Signal des zentralen Senders (13) zum Empfänger (20) auszulösen, das den Motor-Vibrator (21) in Betrieb setzt, der sich in dem tragbaren Empfängergehäuse (16) befindet, und dass es ein Mikrophon (4) mit Vokal-/Tondetektor ermöglicht, je nach Frequenz und Stärke (vorher eingestellt) der Sprache Weinen und Geräusche zu erfassen, dann das codierte Signal des zentralen Senders (13) zum Empfänger (20) auszulösen, das den Motor-Vibrator (21) des tragbaren Empfänger-Vibrators (16) in Betrieb setzt.

3. Vorrichtung nach Anspruch 1, **dadurch gekennzeichnet, dass** das zentrale Sendergehäuse (13) einen Umkehrdruckknopf (5) umfasst, der es ermöglicht, gleichzeitig die Zeitschaltuhr (1) und den Vokal-/Tondetektor (4) ein- oder abzuschalten oder den von der Zeitschaltuhr (1) kommenden Befehl oder den vom Vokal/Tondetektor (4) kommenden Befehl umzuschalten, und dass es ein Druckknopf (14) (leuchtend = aktiv) ermöglicht, den oder die Anwesenheitsdetektoren (24) mit ihrer DEL (29), die die Inbetriebsetzung des Erfassungssystems anzeigt, zu aktivieren oder deaktivieren.

4. Vorrichtung nach Anspruch 1, **dadurch gekennzeichnet, dass** das zentrale Sendergehäuse (13) eine zweifarbige Leuchtdiode DEL (6), die den Ladezustand der Batterie (22) anzeigt (rot = entladen, grün = geladen), die sich in dem tragbaren Empfänger-Vibrator-Gehäuse (16) befindet, und eine grüne Netzdiode DEL (8) umfasst.

5. Vorrichtung nach Anspruch 1, **dadurch gekennzeichnet, dass** das zentrale Sendergehäuse (13) eine zweifarbige Diode DEL (7) umfasst, die den Ladezustand der Batterie der Sender (zentraler Sender und Sender des Anwesenheitsdetektors) umfasst.

6. Vorrichtung nach Anspruch 1, **dadurch gekennzeichnet, dass** das zentrale Sendergehäuse (13) einen Druckknopf "Quittieren" (9) umfasst, der die Anzeigediode DEL (3) des "Alarm"-Druckknopfs (2) deaktiviert.

7. Vorrichtung nach Anspruch 1, **dadurch gekennzeichnet, dass** das zentrale Sendergehäuse (13) einen Netzausgang (15) mit einer Netzieitung und einer Schutzleitung umfasst und dass eine Aufnahme (11) mit zwei Goldkontakten ermöglicht, die Batterie (22), die sich in dem tragbaren Empfänger-Vibrator-Gehäuse (16) befindet, ermöglicht, und mit einer Unverwechselbarkeitseinrichtung, die eine Polaritötsumkehr beim Laden der Batterie (22) vermeidet, vorgesehen ist.

8. Vorrichtung nach Anspruch 1, **dadurch gekennzeichnet, dass** das tragbare Empfänger-Vibrator-Gehäuse (16) mit seinem Empfänger (20), seinem Decoder und Switch, seinem Motor-Vibrator (21) und seiner Uhr (18) zwei Goldkontakte (19) umfasst, die es ermöglichen, die Batterie (22) des tragbaren Empfänger-Vibrators (16), die das gesamte System versorgt, aufzuladen.

9. Vorrichtung nach Anspruch 1, **dadurch gekennzeichnet, dass** das Sendergehäuse des Anwesenheitsdetektors (23), sein Anwesenheitsdetektor (24), seine Antenne (25) seine Anwesenheitsnetzdiode DEL (27), sein Netzausgang (26), seine Lampe (28) und seine rote Diode DEL (29), das Telefonanschlussgehäuse (30), sein Stecker (31) und seine Steckdose (35), seine Antenne (32) eines Anwesenheitsnetzdiode DEL (34) und sein Netzausgang (33), das Eingangstürgehäuse (36), sein Druckknopf (37), seine Antenne (38), seine Anwesenheitsnetzdiode DEL (40) und sein Netzausgang (39) die Möglichkeit besitzen, eine codierte Welle zum Empfänger (20) zu entsenden, die den Motor-Vibrator (21), der sich in dem tragbaren Empfänger-Vibrator-Gehäuse (16) befindet, und eine der drei Dioden DEL (17) auslöst, und zwar mit unterschiedlichen Farben in Abhängigkeit vom Sender, der die codierte Welle entsendet hat oder die drei DEL (17) in Betrieb setzt, wenn die Entsendung der codierten Welle vom Sender des Anwesenheitsdetektors kommt.

10. Vorrichtung nach Anspruch 1, **dadurch gekennzeichnet, dass** der tragbare Empfänger-Vibrator (16), (der je nach System am Handgelenk, am Arm, am Stock, am Gürtel oder an der Tasche eines Hemdes oder einer Jacke getragen wird) und die Sender (13 - 23 - 30 - 36) Mehrfachfunktionen aufweisen: Vokal/Tonerfassung (4), programmierbare Zeitschaltuhr (1), "Alarm"-Druckknopf (2), Anwesenheitserfassung (24), Telefonanschluss (31/35), Eingangstür (37), die es ihnen ermöglichen, für jede Person verwendet zu werden und/oder jede Person zu unterstützen, insbesondere ältere, behinderte, kranke, schwerhörige und taube, blinde Personen, aber auch für die Überwachung von Säuglingen und Babies verwendet zu werden und ganz allgemein, um im Bedarfs-, Not- oder Gefahrenfall jede Person, die mit einem tragbaren Empfänger-Vibrator (16) ausgestattet ist, zu warnen.

## Claims

1. Transmitter-vibrating receiver device that discretely warns one or several people, at a distance, whenever the need arises of the occurrence of an urgent situation or danger, which device comprises a central transmitter box (13), a presence detector transmitter box (23), a telephone plug transmitter box (30), a front door transmitter box (36) and a portable vibrating-receiver box (16), **characterized** for the central transmitter box (13) by an "alarm" push button (2) that manually triggers off the coded signal sent by the central transmitter (13) to the receiver (20), which sets off the vibrator-motor (21) in the portable vibrating-receiver box 16), one or the three LEDs (17), and a LED diode (3) located on the central transmitter box, (13)which indicates that the coded order from the "alarm" push button (2) was sent out correctly by the central transmitter (13) and registered by the receiver (21) in the portable vibrating-receiver (16); a housing (11) that connects and disconnects the portable vibrating-receiver (16) by two golden contacts to the central transmitter box (13) to charge up the battery (22) in the portable vibrating-receiver (16), a push button (14) to activate or deactivate the presence detection system (24) at a distance with a red LED (29) to show when it is in operation, and a light (28) that is lit up by the presence detector whenever a presence is detected, a transmitter that activates the presence detector.

2. Device according to claim 1 **characterized** for the central transmitter box (13) by a programmable clock (1) with which several cycles per day can be programmed over an eight day period and which triggers off a coded signal from the central transmitter (13) to the receiver (20) that activates the vibrator-motor (21) in the portable vibrating-receiver box (16), a microphone (4) with a voice/sound detector that detects the following according to the preset frequency and intensity: voices, crying and noises, then triggers off the coded signal from the central transmitter (13) to the receiver (20), which activates the vibrator-motor (21) in the portable vibrating-receiver (16).

3. Device according to claim 1 **characterized** for the central transmitter box (13) by a reversing switch push button (5) that connects or disconnects the clock (1) and the voice/sound detector (4) simultaneously or switches the order from the clock (1) or the order from the voice/sound detector (4), a push button (lit up = active) (14) that activates or deactivates the presence detector(s) (24) with their LED diode (29) that indicates if the detection system is activated.

4. Device according to claim 1 **characterized** for the central transmitter box (13) by a bicolor electroluminescent LED diode (6) that indicates the state of charge of the battery (22) (red = discharged / green = charged in the portable vibrating-receiver box (16), a green mains LED (8).

5. Device according to claim 1 **characterized** for the central transmitter box (13) by a bicolor LED diode (7) that shows if the transmitter battery (central transmitter and presence detector transmitter) is charged up.

6. Device according to claim 1 **characterized** for the central transmitter box (13) by a "clearance" push button (9) that deactivates the LED diode (3) when the "alarm" push button (2) is activated.

7. Device according to claim 1 is **characterized** for the central transmitter box (13) by a mains output (15) with a mains cord and protection, a housing (11) with two golden contacts that charge up the battery (22) in the portable vibrating-receiver box (16), and foolproofing to avoid polarity inversion when charging the battery (22).

8. Device according to claim 1 **characterized** for the portable vibrating-receiver box (16) with its receiver (20), decoder and switch, its vibrator-motor (21) and watch (18) by two golden contacts (19) that are used to charge up the battery (22) of the portable vibrating-receiver (16) that powers the whole system.

9. Device according to claim 1 **characterized** for the presence detection transmitter (23), presence detector (24), antenna (25), mains power indication LED (27), mains output (26), light (28), red LED diode (29), telephone plug box (30), male (31) and female (35) telephone plug, antenna (32), mains power indication LED diode (34), mains output (33), front door box (36), push button (37), antenna (38), mains power indication LED (40) and mains output (39) by the possibility of sending a coded wave to the receiver (20) that triggers off the vibrator-motor (21) in the portable vibrating-receiver box (16) and one of the three LED diodes (17) of a different color that depends on the function of the transmitter that has sent out the coded wave, or activated the three LEDs (17) if the coded wave has been sent by the presence detection transmitter.

10. Device according to claim 1 **characterized** for the portable vibrating-receiver (16) (worn - as designed for this system - on the wrist, arm, ankle, or attached to the belt or jacket or shirt pocket), and the transmitters (13 - 23 - 30 - 36) by the multiple functions thereof, voice/sound detection (4), programmable clock (1), "alarm" push button (2), presence detection (24), telephone plug (31 / 35), front door (37), which make it possible for this device to be used and/or help all persons and in particular the elderly, handicapped, sick, deaf or hearing impaired and blind and also be used to survey babies and generally to warn, whenever needed, or in the event of an urgency or danger, all persons equipped with a portable vibrating-receiver (16).
